# EUROPÄISCHE PATENTSCHRIFT

(11) **EP 0 853 353 B1**
(45) Veröffentlichungstag und Bekanntmachung des Hinweises auf die Patenterteilung: **26.04.2000**
(21) Anmeldenummer: 98100094.6
(22) Anmeldetag: 07.01.1998
(51) Int. Cl.: H01R 13/70, H01H 1/26

(54) **Kontaktfeder-Einheit für elektrische Schaltfunktionen**
Contact spring unit for an electrical switching function
Utité de ressort de contact realisant une fonction de commutation

(30) Priorität: 11.01.1997 DE 19700726
(43) Veröffentlichungstag der Anmeldung: 15.07.1998
(73) Patentinhaber: EATON CONTROLS GmbH & Co. KG, 55445 Langenlonsheim (DE)
(72) Erfinder: Kunz, Hans Peter, 55442 Breitscheid (DE); Markfort, Stefan, 55413 Trechtingshausen (DE)
(74) Vertreter: Becker, Bernd, Dipl.-Ing.

(56) Entgegenhaltungen:
- EP-A- 0 346 662
- US-A- 4 006 336

## Beschreibung

Die Erfindung betrifft eine Kontaktfeder-Einheit für elektrische Schaltfunktionen mit einer metallischen Kontaktplatine, die ein Basisteil mit wenigstens einem einstückig mit diesem ausgebildeten Kontaktarm aufweist, und einem elektrisch nichtleitenden Rahmenteil, in dem das Basisteil der Kontaktplatine fest aufgenommen ist. Siehe z.B. EP-A-0 346 662.

Zur Realisierung verschiedener elektrischer Schaltfunktionen, insbesondere in der elektrischen Anlage eines Kraftfahrzeuges, werden eine Vielzahl von Schaltkontaktelementen verwendet. Dies sind in der Regel konstruktiv relativ einfach ausgebildet, um die Herstellungskosten zu minimieren. Ein solche Schaltkontaktelement besteht im wesentlichen aus einer Kontaktplatine, deren Basisteil fest mit Kunststoff umspritzt ist. Zueinander korrespondierende Öffnungen im Basisteil der Kontaktplatine und in dem diese umgebenden Rahmenteil ermöglichen eine Befestigung des Schaltkontaktelementes an einem beliebigen Bauteil. Am Basisteil der Kontaktplatine sind ein oder mehrere davon wegragende Kontaktarme vorgesehen, die mit dem Basisteil der Kontaktplatine einstückig ausgebildet sind. Somit ragen die Kontaktarme frei und ungeschützt vom Basisteil der Kontaktplatine hervor. Bei einer Massenfertigung solcher Schaltkontaktelemente gelangen diese als Schüttgut in einen Behälter, wobei sich die Kontaktarme der vielen durcheinander liegenden Schaltkontaktelemente miteinander verhakeln. Dadurch kommt es zu Verbiegungen der Kontaktarme, wodurch diese meistens manuell nachbearbeitet werden müssen oder unbrauchbar sind.

Häufig sind die Kontaktarme in Kontaktzungenpaare unterteilt, die durch einen Spalt getrennt sind, so daß die Ggefahr des Verhakelns und Verbiegens der Kontaktzungen bzw. Kontaktarme noch vergrößert wird. Dadurch werden noch mehr Schaltkontaktelemente für die weitere Montage unbrauchbar.

In der Regel werden die Kontaktzungen bzw. Kontaktarme vor deren Montage oder deren Umspritzen einem Biegevorgang unterzogen, um eine gute Kontaktfläche mit dem entsprechenden Gegenbauelement zur Verfügung zu stellen. Auch diese Biegungen an den Kontaktzungen bzw. Kontaktarmen tragen erheblich dazu bei, daß die Schaltkontaktelemente miteinander verhakeln oder nicht mehr zu gebrauchen sind.

Es ist daher Aufgabe der Erfindung, eine Kontaktfeder-Einheit der eingangs genannten Art zu schaffen, bei der Verbiegungen und Beschädigungen des Kontaktarmes, insbesondere bei der Verwendung der Kontaktfeder-Einheit als Schüttgut, vermieden werden und die Handhabbarkeit der Kontaktfeder-Einheit verbessert wird.

Erfindungsgemäß wird die Aufgabe dadurch gelöst, daß zumindest eine der Längsseiten und das vordere Ende des Kontaktarms von wenigstens einem mit dem Rahmenteil einstückig ausgebildeten Rahmenschenkel umgeben ist, wobei das vordere Ende des Kontaktarms lösbar im Rahmenschenkel arretierbar ist.

Durch diese Maßnahme wird jeder Kontaktarm entlang zumindest einer seiner Längsseiten sowie dessen vorderes Ende durch den Rahmenschenkel in Verbindung mit dem zugehörigen Rahmenteil geschützt, wodurch der Kontaktarm nicht mit den Kontaktarmen von in einem Behälter lose liegenden anderen Kontaktfeder-Einheiten in Eingriff gelangen kann. Dadurch ist jeder Kontaktarm der Kontaktplatine gewissermaßen mit einem Rahmen umspritzt und zwar durchgängig über deren gesamte Länge und somit insbesondere durchgängig über die Länge der Kontaktarme. Eine Vielzahl von Kontaktfeder-Einheiten kann damit als Schüttgut gehandhabt werden, wobei die Kontaktarme bis zu deren Montage geschützt bleiben, damit sie ihre Funktion als Kontaktfeder oder Schleiffeder erfüllen können. Da die Kontaktfeder-Einheiten nicht mehr miteinander verhakeln, können, diese vollautomatisch bei der Montage eingesetzt werden. Durch die Abstützung des Kontaktarms mittels des Rahmenschenkels gegenüber dem Rahmenteil wird auch kein Torsionsmoment zwischen diesen übertragen, sondern vielmehr eine Abstützung des Kontaktarmes gegenüber dem Basisteil in Verbindung mit dem Rahmenteil realisiert, so daß der Kontaktarm die jeweils entstehende Kontaktkraft bei der Montage der Kontaktfeder-Einheit aufnehmen kann. Dies ermöglicht auch die mehrfache Benutzung der Kontaktfeder-Einheit, da diese einem erheblich geringeren Verschleiß unterliegt. Die Kontaktplatine kann eine Mehrzahl, beispielsweise 2, 3, 4, 5, usw., von ausgebildeten Kontaktarmen aufweisen, die alle durch den am Rahmenteil ausgebildeten Rahmenschenkel geschützt werden. Darüber hinaus können auch mehrere Kontaktplatinen in einem einzigen Rahmenteil untergebracht sein, um mehrere Stromkreise realisieren zu können und schaltbildmäßige Vorteile zu erzielen.

In Weiterbildung der Erfindung ist der das vordere Ende des Kontaktarms arretierende Abschnitt des Rahmenschenkels mit einer das vordere Ende des Kontaktarms aufnehmenden Nut versehen. Diese Nut hat eine extrem geringe Tiefe, so daß das vordere Ende des Kontaktarms gerade so darin aufgenommen wird. Damit ist es, wenn der Kontaktarm zur Montage benötigt wird, sehr einfach, diesen durch Ausübung eines leichten Druckes aus der Nut zu lösen und dessen Arretierung im Rahmenschenkel aufzuheben. Dennoch gewährleistet die Nut, daß der jeweilige Kontaktarm im Lagerzustand der Kontaktfeder-Einheit als Schüttgut sich nicht selbsttätig aus der Arretierung löst.

Um eine freie Beweglichkeit des Kontaktarms während der Montage der Kontaktfeder-Einheit zu gewährleisten, ist bevorzugt die jeweilige Längsseite des Kontaktarms durch Bildung eines Spaltes vom Rahmenschenkel umgeben.

Vor der Montage der Kontaktfeder-Einheit kann das vordere Ende des Kontaktarms durch Biegen des Kontaktarms außer Einriff mit dem Rahmenschenkel gebracht werden. Durch das Anbringen einer Biegung im Kontaktarm wird zwangsläufig dessen freie Länge (Kragarm) verringert, wodurch das vordere Ende des Kontaktarms aus der Nut gleitet und somit zwischen dem vorderen Ende des Kontaktarms und dem entsprechenden Rahmenschenkel ein freier Spalt gebildet wird. In diesem Zustand kann der Kontaktarm aus der Ebene des diesen umgebenden Bereiches des Rahmenschenkels herausgebogen werden. Somit befindet sich die Kontaktfeder-Einheit in dem Zustand, in dem sie an ein entsprechendes Bauelement montiert werden kann.

Nach einer Ausführungsform der Erfindung ist der mindestens eine Kontaktarm an seinen beiden Längsseiten und seinem vorderen Ende von Rahmenschenkeln umgeben. Dies gewährleistet einen Schutz des Kontaktarms an sowohl seinen beiden Längsseiten als auch an seinem vorderen Ende. Nach einer anderen Ausführungsform der Erfindung ist der am Rahmenteil ausgebildete Rahmenschenkel L-förmig ausgebildet. Hierbei wird neben dem vorderen Ende nur eine Längsseite des Kontaktarms geschützt. Dies reicht jedoch in vielen Anwendungsfällen aus, um ein Verhakeln mit benachbarten Teilen anderer Kontaktfeder-Einheiten zu vermeiden. Schließlich kann nach einer weiteren Ausführungsform der Erfindung der am Rahmenteil ausgebildete Rahmenschenkel auch T-förmig ausgebildet sein. Dieser T-förmige Rahmenschenkel befindet sich daher zwischen zwei benachbarten Kontaktarmen eines Kontaktpaares einer Kontaktplatine. Hierdurch wird gleichfalls nur jeweils eine Längsseite des Kontaktarms sowie jeweils sein vorderes Ende geschützt. Der T-förmige Rahmenschenkel entspricht im wesentlichen lediglich einer symmetrischen Anordnung zweier L-förmigen Rahmenschenkel. Bei allen diesen Ausführungsformen der Erfindung können selbstverständlich auch mehrere Kontaktarme im Bereich eines Rahmenschenkels angeordnet werden.

Bevorzugt bestehen das Rahmenteil und der wenigstens eine Rahmenschenkel aus Kunststoff, die an das Basisteil bzw. um den mindestens einen Kontaktarm der Kontaktplatine gespritzt sind. Dies stellt die wirtschaftlichste Herstellungs- und Ausbildungsform der Kontaktfeder-Einheit dar. In einem Arbeitsgang kann das Rahmenteil gemeinsam mit dem Rahmenschenkel an die Kontaktplatine angespritzt werden, wodurch schlagartig die jeweiligen Kontaktarme der Kontaktplatine geschützt und der Basisteil der Kontaktplatine fest umgeben ist.

Für viele Anwendungsfälle kann es erforderlich sein, daß der Rahmenschenkel vom Rahmenteil während eines Montagevorganges der Kontaktfeder-Einheit abbrechbar ist. Zu diesem Zweck ist zwischen dem Rahmenteil und dem Rahmenschenkel eine Schwächungsfuge vorgesehen. Die Fuge kann dabei derart schwach ausgebildet sein, daß der Rahmenschenkel bei der Montage der Kontaktfeder-Einheit automatisch abbricht, da seine Schutzfunktion mit der Montage der Kontaktfeder-Einheit erfüllt ist.

Andererseits kann das Rahmenteil oder der Rahmenschenkel während eines Montagevorganges und/oder des späteren Verwendungszweckes der Kontaktfeder-Einheit als Stütz- bzw. Führungselement in einem entsprechenden Bauteil vorgesehen werden, so daß der Rahmenschenkel gegenüber dem Rahmenteil entsprechend starr ausgebildet ist. Damit erfüllt der Rahmenschenkel neben seiner Schutzfunktion noch die Funktion einer Montagehilfe während des Einbaus der Kontaktfeder-Einheit und/oder einer Führung bzw. Laerung für die eigentliche Funktion.

Sämtliche erläuterten Vorteile treffen natürlich auch auf Kontaktarme zu, die in wenigstens zwei parallel zueinander verlaufende Kontaktzungen unterteilt sind.

In einer Weiterbildung des Erfindungsgedankens können mehrere oder eine Vielzahl von Kontaktfeder-Einheiten nach Art eines Bandes oder Stanzgitters zusammengefaßt werden, wobei jede diese Kontaktfeder-Einheiten vom Band bzw. Stanzgitter abbrechbar bzw. abtrennbar ist. Zweckmäßigerweise weist dazu das Band bzw. Stanzgitter die Kontaktfeder-Einheiten trennende Schwächungsfugen auf. Durch diese Maßnahmen kann für eine Reihe von Anwendungen eine automatische Zuführung und Handhabung der Kontaktfeder-Einheiten erfolgen, wodurch die Wirtschaftlichkeit für deren Herstellung und Verarbeitung beträchtlich verbessert wird.

Es versteht sich, daß die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung wird im folgenden an mehreren Ausführungsbeispielen unter Bezugnahme auf die zugehörigen Zeichnungen näher erläutert. Es zeigt:
- Fig. 1: eine Draufsicht auf eine erfindungsgemäße Kontaktfeder-Einheit,
- Fig. 2: eine Schnittansicht entlang der Linie II-II gemäß Fig. 1,
- Fig. 3: eine Draufsicht auf die Kontaktfeder-Einheit unmittelbar vor deren Montage,
- Fig. 4: eine Schnittansicht entlang der Linie IV-IV gemäß Fig. 3,
- Fig. 5: eine Draufsicht auf eine andere Ausführungsform der Kontaktfeder-Einheit nach Fig. 1,
- Fig. 6: eine weitere alternative Ausführungsform der Kontaktfeder-Einheit nach Fig. 3,
- Fig. 7: eine schematische Darstellung mehrerer, nach Art eines Bandes zusammengefaßter Kontaktfeder-Einheiten,
- Fig. 8: eine alternative Ausführungsform eines Bandes mit Kontaktfeder-Einheiten nach Fig. 7 und
- Fig. 9: eine weitere alternative Ausführungsform eines Bandes mit Kontaktfeder-Einheiten nach Fig. 7.

Die Kontaktfeder-Einheit 1 nach den Fig. 1 bis 4 weist eine Kontaktplatine 2 aus einem metallischen Material auf. Ein Basisteil 3 der Kontaktplatine 2 besitzt zwei zueinander beabstandete Bohrungen 4, um die Kontaktfeder-Einheit 1 an einem beliebigen, nicht dargestellten Bauelement zu befestigen. An das Basisteil 3 schließen sich zwei zueinander beabstandete Kontaktarme 5 an, die einstückig mit dem Basisteil 3 ausgebildet sind. Die Kontaktarme 5 sind in ihrem vorderen Bereich gespalten, so daß dadurch jeweils zwei Kontaktzungen 6 gebildet werden.

Die Kontaktplatine 2 ist rahmenartig von einem Rahmenteil 7 und Rahmenschenkeln 8 umgeben , die jeweils aus Kunststoff bestehen und einstückig an der Kontaktplatine 2 angespritzt sind. Das Rahmenteil 7 ist dabei fest mit dem Basisteil 3 der Kontaktplatine 2 verbunden, wobei die Bohrungen 4 im Basisteil 3 der Kontaktplatine 2 freiliegen.

Die Rahmenschenkel 8, die eine Einheit mit dem Rahmenteil 7 bilden, ragen von diesem hervor und umgeben die Kontaktarme 5 bzw. die Kontaktzungen 6 derart, daß die vorderen Enden 9 der Kontaktzungen 6 in entsprechende dazu korrespondierende Nuten 10 im dem Rahmenteil 7 gegenüberliegenden Rahmenschenkel 8 frei eingreifen. Die seitlichen Rahmenschenkel 8 bilden jeweils einen Spalt 11 zwischen sich und den Längsseiten 12 der Kontaktarme 5. Die Nut 10 im entsprechenden Rahmenschenkel 8 ist hierbei derart ausgebildet, daß das vordere Ende 9 der Kontaktzunge 6 lösbar arretiert werden kann. Dieser Zustand der Kontaktfeder-Einheit 1 ist in den Fig. 1 und 2 dargestellt.

Die Fig. 3 und 4 hingegen zeigen die Kontaktfeder-Einheit 1, bei der die vorderen Enden 9 der Kontaktzungen 6 der Kontaktarme 5 einer Biegung 16 unterzogen wurden. Darüber hinaus sind die Kontaktarme 5 aus der Ebene der sie umgebenden Rahmenschenkel 8 für die entsprechenden Montagezwecke nach unten heraus gedrückt. Dadurch, daß das vordere Ende 9 jeder Kontaktzunge 6 mit einer Biegung 16 versehen wurde, hat sich das vordere Ende 9 der Kontaktzunge 6 aus der Nut 10 zwangsläufig herausgelöst, da sich durch die Biegung 16 die freie Länge (Kragarm) des Kontaktarmes 5 verringert hat. In diesem Zustand ist die Kontaktfeder-Einheit 1 frei zur Montage an einem entsprechenden Bauteil vorgesehen.

Die Fig. 5 zeigt eine Kontaktfeder-Einheit 1, bei der ein Rahmenschenkel 8 T-förmig ausgebildet und am Rahmenteil 7 angeordnet ist. Hierbei sind lediglich die inneren Längsseiten 16 der Kontaktarme 5 und die vorderen Enden der Kontaktzungen 6 der Kontaktarme 5 einer Kontaktplatine 2 von dem Rahmenschenkel 8 umgeben.

Eine alternative Ausführungsform zeigt Fig. 6, bei der die Kontaktfeder-Einheit 1 nur einen Kontaktarm 5 aufweist. Dieser ist bereits mit einer Biegung 16 versehen, so daß sich das vordere Ende außer Eingriff mit dem L-förmig ausgebildeten Rahmenschenkel 8 befindet. Der T-förmige Rahmenschenkel 8 gemäß Fig. 5 und der L-förmige Rahmenschenkel 8 gemäß Fig. 6 können abbrechbar am Rahmenteil 7 angebracht sein, wobei zwischen dem Rahmenteil 7 und dem Rahmenschenkel 8 eine Schwächungsfuge 13 ausgebildet ist.

Die Fig. 7 bis 9 zeigen schematisch jeweils ein Band 14, das aus einer Vielzahl von in einer Reihe angeordneten und durch eine Schwächungsfuge 15 trennbaren Kontaktfeder-Einheiten 1 besteht. Gemäß Fig. 7 sind die Rahmenschenkel 8 der Kontaktfeder-Einheiten 1, wie bei Fig. 5, T-förmig ausgebildet und umgeben jeweils die innere Längsseite zweier benachbarter Kontaktarme einer Kontaktplatine. Fig. 8 zeigt eine Ausführungsform nach Fig. 1, wobei jedoch eine Kontaktplatine mehrere in Kontaktzungen unterteilte Kontaktarmpaare aufweist. Fig. 9 zeigt eine Reihe von Kontaktfeder-Einheiten 1 nach Fig. 6, wobei der L-förmige Rahmenschenkel jeder Kontaktfeder-Einheit 1 ein Kontaktarmpaar umgibt.

## Patentansprüche

1. Kontaktfeder-Einheit für elektrische Schaltfunktionen mit einer metallischen Kontaktplatine (2), die ein Basisteil (3) mit wenigstens einem einstückig mit diesem ausgebildeten Kontaktarm (5) aufweist, und einem elektrisch nichtleitenden Rahmenteil (7), in dem das Basisteil (3) der Kontaktplatine (2) fest aufgenommen ist, dadurch gekennzeichnet, daß zumindest eine der Längsseiten (12) und das vordere Ende (9) des Kontaktarms (5) von wenigstens einem mit dem Rahmenteil (7) einstückig ausgebildeten Rahmenschenkel (8) umgeben ist, wobei das vordere Ende (9) des Kontaktarms (5) lösbar im Rahmenschenkel (8) arretierbar ist.

2. Kontaktfeder-Einheit nach Anspruch 1, dadurch gekennzeichnet, daß der das vordere Ende (9) des Kontaktarms (5) arretierende Abschnitt des Rahmenschenkels (8) mit einer das vordere Ende (9) des Kontaktarms (5) aufnehmenden Nut (10) versehen ist.

3. Kontaktfeder-Einheit nach Anspruch 1 oder 2, dadurch gekennzeichnet, daß die jeweilige Längsseite (12) des Kontaktarms (5) durch Bildung eines Spaltes (11) vom Rahmenschenkel (8) umgeben ist.

4. Kontaktfeder-Einheit nach einem der Ansprüche 1 bis 3, dadurch gekennzeichnet, daß das vordere Ende (9) des Kontaktarms (5) durch Biegen des Kontaktarms (5) außer Eingriff mit dem Rahmenschenkel (8) bringbar ist.

5. Kontaktfeder-Einheit nach einem der Ansprüche 1 bis 4, dadurch gekennzeichnet, daß der Kontaktarm (5) aus der Ebene des diesen umgebenden Bereiches des Rahmenschenkels (8) herausbiegbar ist.

6. Kontaktfeder-Einheit nach einem der Ansprüche 1 bis 5, dadurch gekennzeichnet, daß der mindestens eine Kontaktarm (5) an seinen beiden Längsseiten (12) und seinem vorderen Ende (9) von Rahmenschenkeln (8) umgeben ist.

7. Kontaktfeder-Einheit nach einem der Ansprüche 1 bis 5, dadurch gekennzeichnet, daß der am Rahmenteil (7) ausgebildete Rahmenschenkel (8) L-förmig ausgebildet ist.

8. Kontaktfeder-Einheit nach einem der Ansprüche 1 bis 5, dadurch gekennzeichnet, daß der am Rahmenteil (7) ausgebildete Rahmenschenkel (8) T-förmig ausgebildet ist.

9. Kontaktfeder-Einheit nach einem der Ansprüche 1 bis 8, dadurch gekennzeichnet, daß das Rahmenteil (7) und der wenigstens eine Rahmenschenkel (8) aus Kunststoff bestehen, die an das Basisteil (3) bzw. um den mindestens einen Kontaktarm (5) der Kontaktplatine (2) gespritzt sind.

10. Kontaktfeder-Einheit nach einem der Ansprüche 1 bis 9, dadurch gekennzeichnet, daß der Rahmenschenkel (8) vom Rahmenteil (7) während eines Montagevorganges der Kontaktfeder-Einheit (1) abbrechbar ist.

11. Kontaktfeder-Einheit nach einem der Ansprüche 1 bis 10, dadurch gekennzeichnet, daß zwischen dem Rahmenteil (7) und dem Rahmenschenkel (8) eine Schwächungsfuge (13) vorgesehen ist.

12. Kontaktfeder-Einheit nach einem der Ansprüche 1 bis 11, dadurch gekennzeichnet, daß das Rahmenteil (7) oder der Rahmenschenkel (8) während eines Montagevorganges der Kontaktfeder-Einheit (1) als Stütz- bzw. Führungselement in einem entsprechenden Bauteil vorgesehen ist.

13. Kontaktfeder-Einheit nach einem der Ansprüche 1 bis 12, dadurch gekennzeichnet, daß jeder der Kontaktarme (5) in wenigstens zwei parallel zueinander verlaufende Kontaktzungen (6) unterteilt ist.

14. Kontaktfeder-Einheit nach einem der Ansprüche 1 bis 13, dadurch gekennzeichnet, daß mehrere von diesen nach Art eines Bandes (14) oder Stanzgitters zusammengefaßt sind, wobei jede diese Kontaktfeder-Einheiten (1) vom Band (14) bzw. Stanzgitter abbrechbar ist.

15. Kontaktfeder-Einheit nach einem der Ansprüche 1 bis 14, dadurch gekennzeichnet, daß das Band (14) bzw. Stanzgitter mit die Kontaktfeder-Einheiten (1) trennenden Schwächungsfugen (15) versehen ist.

## Claims

1. Contact spring unit for electrical switching functions, having a metallic contact plate (2), which includes a base member (3) provided with at least one contact arm (5) integrally formed with said base member, and an electrically non-conductive frame member (7), in which the base member (3) of the contact plate (2) is securedly accommodated, characterised in that at least one of the longitudinal sides (12) and the front end (9) of the contact arm (5) are surrounded by at least one frame portion (8), which is integrally formed with the frame member (7), the front end (9) of the contact arm (5) being detachably lockable in the frame portion (8).

2. Contact spring unit according to claim 1, characterised in that the section of the frame portion (8), which locks the front end (9) of the contact arm (5) in position is provided with a groove (10), which accommodates the front end (9) of the contact arm (5).

3. Contact spring unit according to claim 1 or 2, characterised in that the respective longitudinal side (12) of the contact arm (5) is surrounded by the frame portion (8) so as to form a gap (11).

4. Contact spring unit according to one of claims 1 to 3, characterised in that the front end (9) of the contact arm (5) is disengageable from the frame portion (8) by bending the contact arm (5).

5. Contact spring unit according to one of claims 1 to 4, characterised in that the contact arm (5) can be bent from the plane of the region of the frame portion (8) surrounding said arm.

6. Contact spring unit according to one of claims 1 to 5, characterised in that at least one contact arm (5) is surrounded by frame portions (8) at its two longitudinal sides (12) and its front end (9).

7. Contact spring unit according to one of claims 1 to 5, characterised in that the frame portion (8), which is provided on the frame member (7), has an L-shaped configuration.

8. Contact spring unit according to one of claims 1 to 5, characterised in that the frame portion (8), which is provided on the frame member (7), has a T-shaped configuration.

9. Contact spring unit according to one of claims 1 to 8, characterised in that the frame member (7) and at least one frame portion (8) are formed from plastics material and are injection-moulded onto the base member (3) or respectively around at least one contact arm (5) of the contact plate (2).

10. Contact spring unit according to one of claims 1 to 9, characterised in that the frame portion (8) can be broken-off from the frame member (7) during an operation to assemble the contact spring unit (1).

11. Contact spring unit according to one of claims 1 to 10, characterised in that a weak joint (13) is provided between the frame member (7) and the frame portion (8).

12. Contact spring unit according to one of claims 1 to 11, characterised in that the frame member (7) or the frame portion (8) is provided as a supporting or guiding means in an appropriate construction part during an operation to assemble the contact spring unit (1).

13. Contact spring unit according to one of claims 1 to 12, characterised in that each of the contact arms (5) is divided into at least two contact tongues (6), which extend parallel to each other.

14. Contact spring unit according to one of claims 1 to 13, characterised in that a plurality of said contact spring units are combined in the form of a strip (14) or stamped blank, each of these contact spring units (1) being able to be broken-off from the strip (14) or stamped blank.

15. Contact spring unit according to one of claims 1 to 14, characterised in that the strip (14) or stamped blank is provided with weak joints (15), which separate the contact spring units (1).

## Revendications

1. Unité à ressort de contact pour fonctions de commutation électrique, avec une lame métallique de contact (2), qui comporte une partie de base (3) avec au moins un bras de contact (5) formé d'un seul tenant avec elle, et avec une partie de cadre (7) non conductrice électriquement dans laquelle la partie de base (3) de la lame de contact (2) est logée fixement, caractérisée en ce qu'au moins un des grands côtés (12) et l'extrémité avant (9) du bras de contact (5) sont entourés par au moins une branche de cadre (8) formée d'un seul tenant avec la partie de cadre (7), l'extrémité avant (9) du bras de contact (5) pouvant être immobilisée de façon amovible dans la branche de cadre (8).

2. Unité à ressort de contact selon la revendication 1, caractérisée en ce que la portion de la branche de cadre (8) immobilisant l'extrémité avant (9) du bras de contact (5) est pourvue d'une rainure (10) recevant l'extrémité avant (9) du bras de contact (5).

3. Unité à ressort de contact selon la revendication 1 ou 2, caractérisée en ce que chacun des grands côtés (12) du bras de contact (5) est entouré par la branche de cadre (8) avec un intervalle (11).

4. Unité à ressort de contact selon l'une des revendications 1 à 3, caractérisée en ce que l'extrémité avant (9) du bras de contact (5) peut être dégagée de la branche de cadre (8) en pliant le bras de contact (5).

5. Unité à ressort de contact selon l'une des revendications 1 à 4, caractérisée en ce que le bras de contact (5) peut être sorti par pliage du plan de la zone de la branche de cadre (8) qui l'entoure.

6. Unité à ressort de contact selon l'une des revendications 1 à 5, caractérisée en ce que ledit au moins un bras de contact (5) est entouré par des branches de cadre (8) au niveau de ses deux grands côtés (12) et de son extrémité avant (9).

7. Unité à ressort de contact selon l'une des revendications 1 à 5, caractérisée en ce que la branche de cadre (8) formée sur la partie de cadre (7) présente la forme d'un L.

8. Unité à ressort de contact selon l'une des revendications 1 à 5, caractérisée en ce que la branche de cadre (8) formée sur la partie de cadre (7) présente la forme d'un T.

9. Unité à ressort de contact selon l'une des revendications 1 à 8, caractérisée en ce que la partie de cadre (7) et ladite au moins une branche de cadre (8) sont réalisées en matière plastique et injectées sur la partie de base (3) ou, respectivement, autour d'au moins un bras de contact (5) de la lame de contact (2).

10. Unité à ressort de contact selon l'une des revendications 1 à 9, caractérisée en ce que, lors d'une opération de montage de l'unité à ressort de contact (1), la branche de cadre (8) est séparable de la partie de cadre (7) par rupture.

11. Unité à ressort de contact selon l'une des revendications 1 à 10, caractérisée en ce qu'un joint d'affaiblissement (13) est prévu entre la partie de cadre (7) et la branche de cadre (8).

12. Unité à ressort de contact selon l'une des revendications 1 à 11, caractérisée en ce que, lors d'une opération de montage de l'unité à ressort de contact (1), la partie de cadre (7) ou la branche de cadre (8) fait fonction d'élément d'appui ou de guidage dans un élément structurel correspondant.

13. Unité à ressort de contact selon l'une des revendications 1 à 12, caractérisée en ce que chacun des bras de contact (5) est divisé en au moins deux languettes de contact (6) parallèles l'une à l'autre.

14. Unité à ressort de contact selon l'une des revendications 1 à 13, caractérisé en ce que plusieurs d'entre elles sont réunies à la manière d'une bande (14)ou d'une grille estampée, chacune desdites unités à ressort de contact (1) étant séparable de la bande (14) ou de la grille estampée par rupture.

15. Unité à ressort de contact selon l'une des revendications 1 à 14, caractérisée en ce que la bande (14) ou la grille estampée est pourvue de joints d'affaiblissement (15) séparant les unités à ressort de contact (1).
